# EUROPÄISCHE PATENTSCHRIFT

(11) **EP 0 278 343 B1**
(45) Veröffentlichungstag und Bekanntmachung des Hinweises auf die Patenterteilung: **25.07.1990**
(21) Anmeldenummer: 88101356.9
(22) Anmeldetag: 30.01.1988
(51) Int. Cl.: E02D 19/18

(54) **Vorrichtung zum Verbinden von in eine Dichtungswand einzubauenden Dichtungsplatten**
Device for linking together panels incorporated in a sealing apron
Dispositif pour relier des plaques d'étanchéité montées dans un rideau d'étanchéité

(30) Priorität: 03.02.1987 DE 3703066
(43) Veröffentlichungstag der Anmeldung: 17.08.1988
(73) Patentinhaber: Fischer, Joachim, D-4047 Dormagen 5 (DE)
(72) Erfinder: Fischer, Joachim, D-4047 Dormagen 5 (DE)
(74) Vertreter: Stenger, Watzke & Ring Patentanwälte

(56) Entgegenhaltungen:
- EP-A- 0 086 001
- EP-A- 0 200 816

## Beschreibung

Die Erfindung betrifft eine Vorrichtung zum Verbinden von in eine Dichtungswand, insbesondere eine Schlitzwand zur vertikalen Abdichtung von Deponien, einzubauenden DichtungspJatten, vorzugsweise aus Kunststoff, an ihren vertikalen Seitennähten mittels jeweils an benachbarten Dichtungsplatten angeordneten, vorzugsweise ebenfalls aus Kunststoff hergestellten Kupplungshälften, die unter Bildung eines kontrollierbaren Hohlraumes formschlüssig ineinandergreifen und die über eine Dichtleiste verfügen, welche mit der zugehörigen anderen Kupplungshälfte abdichtend zusammenwirkt.

Bei der Herstellung vpn Dichtungswänden im Erd-und Wasserbau sowie zum Abdichten von Deponien ist es bekannt, in die Dichtungswand Dichtungsplatten aus Kunststoff einzubauen, die als zusätzlich abdichtende Schicht wirken, da das Material der unter Verwendung von Bindemitteln oder selikatischen Materialien hergestellten Dichtungswand eine Durchlässigkeit besitzt, die insbesondere bei einer Abdichtung von Deponien nicht in Kauf genommen werden kann. Um die zusätzliche Abdichtung mittels in die Dichtungswand einzubauender Dichtungsplatten zu erzielen, müssen diese Dichtungsplatten in ihren vertikalen Seitennähten flüssigkeitsdicht miteinander verbunden werden. Dies geschieht bei den bekannten Konstruktionen durch jeweils an benachbarten Dichtungsplatten angeordnete Kupplungshälften, die beim nacheinander erfolgenden Einbau der Dichtungsplatten formschlüssig ineinandergreifen.

Bei einer bekannten Ausführungsform derartiger Dichtungsplatten bilden die beiden Kupplungshälften nach dem Zusammenbau einen Hohlraum, der zur Kontrolle der Dichtigkeit der Verbindung benachbarter Dichtungsplatten kontrollierbar gemacht wird. Die Kontrolle kann hierbei entweder nur nach dem Zusammenbau oder ständig erfolgen, wobei im letztgenannten Fall periodische oder stetige Kontrollen möglich sind.

Da die Dichtungswände vorzugsweise unter Verwendung einer Stützflüssigkeit hergestellt werden, die beim abschnittsweisen Zusammenfügen der Dichtungsplatten in den Hohlraum eintritt, der sich durch Zusammenfügen der beiden Kupplungshälften bildet, ist es erforderlich, nach dem jeweiligen Einbau einer weiteren Dichtungsplatte den durch die Kupplungshälften gebildeten Hohlraum von Stützflüssigkeit und evtl. Verunreinigungen zu befreien und zu säubern. Zu diesem Zweck wird zuerst der Fußpunkt der Hohlraumes mit einem abdichtenden Material oder einem Packer verschlossen, bevor die Stützflüssigkeit mit den Verunreinigungen aus dem Hohlraumes beseitigt und der Hohlraum gesäubert werden kann.

Der Hohlraum setzt sich bei der bekannten Ausbildung in erster Linie aus zwei rohrförmigen Kupplungshälften zusammen. Die erste Kupplungshälfte weist einen größeren Durchmesser auf als die zweite Kupplungshälfte und umschließt diese. Jede der Kupplungshälften ist, ihrer jeweiligen Dichtungsplatte gegenüberliegend, mit einem Schlitz versehen, wobei der Schlitz der größeren Kupplungshälfte von der mit der kleineren Kupplungshälfte verbundenen Dichtwand durchragt wird. An der äußeren Mantelfläche der inneren Kupplungshälfte sind Dichtleisten ausgebildet, welche andererseits an der inneren Mantelfläche der äußeren Kupplungshälfte flüssigkeitsdicht anliegen.

Nachteilig bei der bekannten Konstruktion ist, daß, bedingt durch das beträchtliche Spiel des inneren Kupplungsrohres innerhalb des äußeren Kupplungsrohres, die Dichtwirkung zwischen den beiden Kupplungshälften insbesondere unter den harten Bedingungen der Praxis nicht so gut ist, daß nach dem Abpumpen der Stützflüssigkeit und dem Reinigen des Hohlraumes ein Eindringen von Stützflüssigkeit zuverlässig verhindert wird. Dabei dringt die Stützflüssigkeit gerade in denjenigen Bereich zwischen den zusammenwirkenden Kupplungshälften ein, der gemäß der Erfindung nach der Säuberung verschweißt werden soll. Ein weiterer Nachteil der bekannten Ausbildung besteht darin, daß der Hohlraum nur geringe Führungseigenschaften beim Zusammenbau der Kupplungshälften hat und die beiden ineinander geschobenen runden Profile nur einen geringen Widerstand gegen ein Auseinanderreißen aufweisen. Als Nachteil kann auch das Fehlen einer Führung der später benutzten Werkzeuge angesehen werden.

Davon ausgehend liegt der Erfindung die Aufgabe zugrunde, bei einer Vorrichtung der beschriebenen Art zum Verbinden von in eine Dichtungswand einzubauenden Dichtungsplatten eine Ausbildung der Kupplungshälften zu schaffen, die nach dem Zusammenbau, jedoch vor ihrer Verschweißung eine ausreichend flüssigkeitsdichte Verbindung darstellt, deren anschließende Verschweißung flüssigkeitsdichte Nähte ergibt und die Führungseigenschaften mitbringt, die das Auseinanderreißen beim Zusammenbau verhindern.

Zur technischen Lösung dieser Aufgabe wird vorgeschlagen, daß jede Kupplungshälfte an ihrem freien Rand mit einem im Querschnitt C-förmigen Abschlußprofil und in ihrem mit der Dichtungsplatte verbundenen Rand mit einer dem C-förmigen Abschlußprofil komplementären Aussparung versehen ist und daß die am Übergang zwischen der Aussparung und der den Hohlraum bildenden Wand ausgebildeten Dichtleisten in den Hohlraum hineinragen und mit dem Übergang zwischen dem C-förmigen Abschlußprofil und der den Hohlraum bildenden Wand der zugehörigen anderen Kupplungshälfte verschweißbar sind.

Diese erfindungsgemäße Ausbildung der Kupp-Jungshälften bietet den Vorteil, daß mit ihr eine Dichtungswand geschaffen werden kann, die ein sicheres Zusammenbauen ermöglicht und die bereits unmittelbar nach dem Zusammenbau ausreichend flüssigkeitsdicht ist, um den durch die Kupplungshälften gebildeten Hohlraum vollständig entleeren und bis zum anschließenden Schweißvorgang vor einem Eindringen von Stützflüssigkeit schützen zu können. Die durch die Formgebung entstehenden Ecken dienen der Abstützung und Führung von im Innenraum des Hohlraumes einzusetzenden Werkzeugen. Von Vorteil ist insbesondere, daß daß das im Querschnitt C-förmige Abschlußprofil und die spiegelbildlich hierzu ausgeführte Aussparung eine Labyrinthdichtung bilden, die sich einerseites beim axialen Zusammenschieben der Kupplungshälften selbsttätig reinigt und die anderereseits eine auch über einen längeren Zeitraum wirksame Abdichtung bildet, so daß nach dem Entleeren des Hohlraumes keine Stützflüssigkeit mehr in diesen Hohlraum eindringen kann. Da die am Übergang zwischen der Aussparung und der den Hohlraum bildenden Wand ausgebildete Dichtleiste in den Hohlraum hineinragt, ist dieser sehr gut zugänglich, wodurch sie sich nach dem Entleeren des Hohlraumes zuverlässig reinigen läßt, und zwar zusammen mit dem Übergang zwischen dem C-förmigen Abschlußprofil und der den Hohlraum bildenden Wand der anderen Kupplungsshälfte. -Mit diesem Übergang wird anschließend an die Reinigung die Dichtleiste verschweißt. Da zuverlässig zu reinigende und gut zugängliche Teile der Kupplungshälften miteinander verschweißt werden, ergeben sich flüssigkeitsdichte Schweißnähte, ohne daß es erforderlich ist, die für die Zeit zwischen dem Leerpumpen des Hohlraumes und dem Schweißvorgang notwendigen Dichtflächen, die so gut wie unzugänglich sind, zu reinigen bzw. für den Schweißvorgang heranzuziehen.

Insgesamt ergibt sich mit dem erfindungsgemäßen Vorschlag eine Konstruktion, die einerseits eine einfache Handhabung auch unter den schwierigen Praxisbedingungen gestattet, insbesondere was das sichere Zusammenbauen anbelangt, und andererseits bei verbessertem Verfahrensablauf eine zuverlässige Abdichtung des Hohlraumes ermöglicht.

Vorzugsweise ist jede Kupplungshälfte mit einem Steg versehen, durch den die Kupplungshälfte an eine hohle oder volle Dichtungsplatte anschweißbar ist. Bei einer bevorzugten Ausführungsform wird der Steg in einen Zwischenraum zwischen zwei parallelen Platten, vorzugsweise aus Kunststoff eingesetzt und mit diesen Platten verschweißt. Auf diese Weise ergibt sich eine zweischalige Dichtungsplatte mit flüssigkeitsdicht angesetzten Kupplungshälften, wobei der zwischen den Platten gebildete Raum auf verschiedene Weise gebildet werden kann.

Auf der Zeichnung ist ein Ausführungsbeispiel der erfindungsgemäßen Vorrichtung in einem waagerechten Schnitt dargestellt.

Die Zeichnung zeigt zwei Dichtungsplatten 1, die jeweils durch zwei parallele Platten 2 aus Kunststoff gebildet werden. Der Raum zwischen diesen beiden Platten 2 ist mit einem Hohlraumbilder, beispielsweise ein Gitternetz 3 ausgefüllt. Die horizontale Fuß- und Kopfnaht jeder Dichtungsplatte 1 wird durch Extrusionsschweißung flüssigkeitsdicht verschlossen.

In die beiden vertikalen Ränder jeder Dichtungsplatte 1 ist ein Steg 4b einer Kupplungshälfte 4 eingesetzt, die als Profil ebenfalls aus Kuststoff hergestellt ist. Durch die Wände 4a zweier zusammenwirkender Kupplungshälften 4 wird ein Hohlraum 5 gebildet, wie dies in der Zeichnung zu erkennen ist. Die Dichtungsplatten 1 und Kupplungshälften 4 können auch aus Metall hergestellt sein, beispielsweise aus Stahl oher Aluminium.

Die eigentliche Verbindung benachbarter Kupplungshälften 4 erfolgt durch ein am freien Rand der Wand 4a ausgebildetes, im Querschnitt C-förmiges Abschlußprofil 6. Dieses Abschlußprofil 6 wird beim axialen Zusammenfügen der Kupplungshälften 4 in eine Aussparung 7 eingeschoben, die komplementär dem Querschnitt des Abschlußprofils 6 ausgeformt ist und im Anschluß an den Steg 4b an jeder Kupplungshälfte 4 ausgebildet ist. Hierbei wird durch das in der Aussparung 7 liegende Abschlußprofil 6 jeweils eine Labyrinthdichtung gebildet, die eine ausreichend gute Abdichtung des Hohlraumes 5 bewirkt, wenn dieser Hohlraum 5 nach dem Zusammenbau benachbarter Dichtungsplatten 1 entleert und gesäubert wird. Vor diesem Entleeren und Entsäubern wurde zuvor der Fußpunkt des Hohlraumes 5 auf geeignete Weise, beispielsweise mittels Harz abgedichtet.

Am Übergang der Wand 4a jeder Kupplungshälfte 4 zur Aussparung 7 ist an der Innenseite jeder Kupplungshälfte 4 eine Dichtleiste 8 ausgebildet, die schräg in den Hohlraum 5 hineinragt. Auf diese Weise läßt sich sowohl die Oberfläche der Dichtleiste 8 als auch die Oberfläche des benachbarten Überganges zwischen der Wand 4a und dem Abschlußprofil 6 zuverlässig reinigen. Hierdurch wird sichergestellt, daß bei der anschließenden Verbindung, vornehmlich durch Verschweißen der Dichtleiste 8 mit dem gegenüberliegenden Übergang zwischen dem Abschlußprofil 6 und der Wand 4a der Anderen Kupplungshälfte 4 eine flüssigkeitsdichte Naht erzeugt wird, die ein Eindringen von Flüssigkeiten oder Schadstoffen in den Hohlraum 5 oder gar ein Durchlassen dieser Flüssigkeiten und Schadstoffe im Bereich der Kupplungshälften 4 zuverlässig verhindert. Der Schweißvorgang erfolgt vorzugsweise unter Verwendung eines durch die kantige Form des Hohlraumes geführten Heizkeiles, der zwischen Dichtleiste 8 und benachbarter Wand 4a hindurchläuft und eine Plastifizierung des Kunststoffes bewirtkt, bevor die Dichtleiste 8 vorzugsweise mittels Druckrollen an den benachbarten Übergang zwischen Abschlußprofil 6 und Wand 4a angedrückt wird.

Die anschließende und ggf. ständige Kontrolle des Hohlraumes 5 kann durch Überdruck oder Vakuum, durch eine Indikatorflüssigkeit, durch Kontrolle des ph-Wertes mittels Elektroden oder andere Maßnahmen erfolgen.

## Patentansprüche

1. Vorrichtung zum Verbinden von in eine Dichtungswand, insbesondere eine Schlitzwand zur vertikalen Abdichtung von Deponien, einzubauenden Dichtungsplatten (1), vorzugsweise aus Kunststoff, an ihren vertikalen Seitennähten mittels jeweils an benachbarten Dichtungsplatten angeordneten, vorzugsweise ebenfalls aus Kunststoff hergestellten Kupplungshälften (4), die unter Bildung eines kontrollierbaren Hohlraumes (5) formschlüssig ineinandergreifen und die über eine Dichtleisete (8) verfügen, welche mit der zugehörigen anderen Kupplungshälfte abdichtend zusammenwirkt, dadurch gekennzeichnet, daß jede Kupplungshälfte (4) an ihrem freien Rand mit einem im Querschnitt C-förmigen Abschlußprofil (6) und in ihrem mit der Dichtungsplatte (1) verbundenen Rand mit einer dem C-förmigen Abschlußprofil (6) komplementären Aussparung (7) versehen ist und daß die am Übergang zwischen der Aussparung (7) und der den Hohlraum (5) bildenden Wand (4a) ausgebildeten Dichtleisten (8) in den Hohlraum (5) hineinragen und mit dem Übergang zwischen dem C-förmigen Abschlußprofil (6) und der den Hohlraum (5) bildenden Wand (4) der zugehörigen anderen Kupplungshälfte (4) verschweißber sind.

2. Vorrichtung nach Anspruch 1, dadurch gekennzeichnet, daß jede Kupplungshälfte (4) mit einem Steg (4b) versehen ist, durch den die Kupplungshälfte (4) mit einer Dichtungsplatte (1) verbunden ist.

3. Vorrichtung nach Anspruch 1 und 2, dadurch gekennzeichnet, daß der Steg (4b) in einen Zwischenraum zwischen zwei parallelen Platten (2) aus Kunststoff eingesetzt und mit diesen Platten (2) verschweißt ist.

4. Vorrichtung nach Anspruch 1, dadurch gekennzeichnet, daß die beiden Kupplungshälften (4) einen vier- oder mehreckigen Raum (5) bilden, in dem die Reinigungs- und Verbindungswerkzeuge sicher geführt sind.

5. Vorichtung nach Anspruch 1, dadurch gekennzeichnet, daß durch die Formgebung der Kupplungshälften (4) eine labyrinthartige Verbindung entsteht, die ausreichend flüssigkeitsdicht ist und dem Auseinanderreißen einer Verbindung entgegenwirkt.

## Claims

1. Device for the connection of sealing plates which have to built into a diaphragm, especially a slit wall for the vertical sealing of ground storages, said sealing plates being preferably made of plastic and connected at their vertical joints by means of adjacent clutch halves, also being preferably made of plastic, which form a positive and interlocking joint and feature a sealing border to effect said connection of said sealing plates and to form a controllable void characterized in that each clutch half (4) features at its open edge a C-shaped closing profile (6) and at the edge where the clutch half (4) is attached to the sealing plate (1) a blockout (7) complementary to the C-shaped closing profile (6), and in that the sealing borders (8) formed at the point of transition between the blockout (7) and the wall (4a) forming the void (5) project into the void (5) and can be welded to the point of transition between the C-shaped closing profile (6) and the void (5) forming wall (4a) of the corresponding clutch half (4).

2. Device according to claim 1 characterized in that each clutch half (4) features a bar (4b) by means of which the clutch half (4) is connectable to a sealing plate (1).

3. Device according to claims 1 and 2 characterized in that the bar (4b) is inserted into a space between two parallel plastic plates (2) and welded to these plates (2).

4. Device according to claim 1 characterized in that the two clutch halves (4) form a four- or more- cornered chamber (5) in which cleaning and joining tools can be reliably guided.

5. Device according to claim 1 characterized in that by virtue of the shape of the clutch halves (4) a labyrinth-seal is produced which is sufficiently impervious to liquids and offers resistance to the breaking of a connection.

## Revendications

1. Dispositif à joindre des plaques d'étanchéité, qui sont faites de préférence de matière plastique et qui sont destinées à être installées dans un rideau étanche, notamment dans un rideau souterrain pour l'étanchement de dépôts de déchets, aux joints verticaux à l'aide de demi-manchons d'accouplement fixés à des plaques d'étanchéité voisines et faits également de préférence de matière plastique, qui, raccordés par forme, s'emboîtent tout en formant une cavité contrôlable et qui disposent d'une lèvre d'étanchéité, qui coopère avec l'autre demi-manchon d'accouplement pour assurer l'étanchéité, un dispositif caractérisé en ce que chaque demi-manchon d'accouplement (4) est muni au bord libre d'un profil de bord qui a dans une coupe transversale la forme d'un C (6) et au bord attaché à la plaque d'étanchéité (1) d'un évidement (7) symétrique au profil de bord en forme d'un C (6), et en ce que les lèvres d'étanchéité (8) disposées entre l'évidement (7) et le paroi (4a) formant la cavité (6) se dressent dans la cavité (5) et peuvent être soudées sur la partie entre le profil de bord en forme d'un C (6) et le paroi (4a) formant la cavité (5) de l'autre demi-manchon d'accouplement (4).

2. Dispositif selon la revendication 1, caractérisé en ce que chaque demi-manchon d'accouplement (4) est muni d'une âme (4b) par laquelle le demi-manchon d'accouplement (4) peut être joint à une plaque d'étanchéité (1).

3. Dispositif selon les revendications 1 et 2, caractérisé en ce que l'âme (4b) est introduite dans un espace intermédiaire entre deux plaques parallèles (2) en matière plastique et en ce que cette âme est soudée ensuite sur ces plaques (2).

4. Dispositif selon la revendication 1, caractérisé en ce que les deux demi-manchons d'accouplement (4) forment un espace quadrangulaire ou polygonal, dans lequel les outils de nettoyage et de jonction sont guidés avec fiabilité.

5. Dispositif selon la revendication 1, caractérisé en ce qu'une jonction labyrinthique résulte de la forme des demi-manchons d'accouplement (4), une jonction qui est suffisamment imperméable aux liquides et qui résiste au déchirement d'une jonction.
